# EUROPÄISCHE PATENTSCHRIFT

(11) **EP 0 714 010 B1**
(45) Veröffentlichungstag und Bekanntmachung des Hinweises auf die Patenterteilung: **10.01.2001**
(21) Anmeldenummer: 95118109.8
(22) Anmeldetag: 17.11.1995
(51) Int. Cl.: F28G 9/00, F28D 19/04

(54) **Regenerativ-Wärmetauscher**
Regenerative heat exchanger
Echangeur de chaleur régénératif

(30) Priorität: 25.11.1994 DE 4442055
(43) Veröffentlichungstag der Anmeldung: 29.05.1996
(73) Patentinhaber: Apparatebau Rothemühle Brandt & Kritzler Gesellschaft mit beschränkter Haftung, 57482 Wenden-Rothemühle (DE)
(72) Erfinder: Schlüter, Siegfried, D-57482 Wenden-Rothemühle (DE)
(74) Vertreter: Müller, Gerd, Dipl.-Ing.

(56) Entgegenhaltungen:
- GB-A- 2 101 259
- US-A- 2 379 506
- US-A- 2 761 653
- US-A- 4 428 417
- Prospekt "Regenerativ-Luftvorwärmer", Fa. Apparatebau Rothemühle, Seiten 1 - 32

## Beschreibung

Die Erfindung betrifft einen Regenerativ-Wärmetauscher für sich im Wärmetausch befindende gasförmige Medien, mit feststehenden oder umlaufenden Speichermassen und wenigstens einer diesen zugeordneten, in Bezug auf den Ringquerschnitt der Speichermassen von innen nach außen bzw. umgekehrt verschwenkbaren Reinigungseinrichtung, die aus einem als Blasrohr ausgeführten, mindestens zwei Blasdüsen besitzenden Schwenkarm besteht, wie durch den Prospekt Rothemühle, "Regenerativ-Luftvorwärmer" bekanntgeworden. Der Regenerativ-Wärmetauscher läßt sich hierbei sowohl für die Luftvorwärmung (Luvos) als auch für die Gasvorwärmung (Gavos) einsetzen.

Der Luftvorwärmer wird bei Kraftwerks- und Industriefeuerungsanlagen zur Vorwärmung der Verbrennungsluft genutzt. Der Gasvorwärmer wird in der Abgasreinigung, bspw. bei katalytisch arbeitenden Reaktoren, zur Vorwärmung oder bei einer Gaswäsche zur Wiederaufwärmung eingesetzt.

Zwar sind die Heizflächen der Speichermassen soweit nötig schmutzabweisend ausgebildet; in der Regel handelt es sich dann um emaillierte Heizflächen, in einigen Fällen sind am heißen Ende emaillierte Heizflächen und am kalten Ende hochwertige Kunststoff-Heizflächen eingesetzt. Jedoch kann aus den verschiedensten Gründen dennoch eine Verschmutzung der Heizflächen nicht vermieden werden. Wie sich gezeigt hat, kann backfähiger Feinststaub aus Kohlenstaubfeuerungen ebenso wie Feuchtigkeitsniederschläge bei Taupunktunterschreitungen zu einer fortschreitenden Verstopfung führen.

Es ist daher bekannt, während des Betriebes mit Rußbläsern eine periodische Reinigung vorzunehmen. Bei einer durch die GB A-2 101 259 bekanntgewordenen Reinigungsvorrichtung wird hierzu ein an seinem äußeren Ende eine Blasdüse aufweisender Schwenkarm mittels eines Zylinders über den Speichermassen schrittweise von außen nach innen verstellt. Zur Erzielung einer nachhaltigen Reinigungswirkung können die Blasvorrichtungen am heißen und kalten Ende des Wärmetauschers angeordnet werden. Bei hartnäckigen, z.B. zementierten Verschmutzungen, stehen chemische und Höchstdruck-Spülverfahren zur Verfügung.

Bei Luft- bzw. Gasvorwärmern mit einem rotierenden Heizflächenträger können der Rußbläser und die Spülvorrichtung oder eine Tragevorrichtung für eine Höchstdruckdüsenlanze einen festen Platz einnehmen. Die Reinigungsmedien wie überhitzter Dampf, Preßluft, Spülwasser oder chemische Lösungen werden nur an einer Stelle des Umfangs zugeführt, da aufgrund der Rotation des Heizflächenträgers und der gleichzeitigen radialen Verstellung des Bläsers die gesamte Heizfläche in den Bereich des Blasstrahls gelangt. Zum Reinigen von Luft- bzw. Gasvorwärmern mit einem stationären Heizflächenträger und stattdessen rotierenden Drehhauben ist eine mit den Drehhauben umlaufende Blasvorrichtung angeordnet.

Bei Luftvorwärmern mittlerer Größe zählt eine Blas- bzw. Reinigungseinrichtung zum Stand der Technik, die ein drehbares Düsenkreuz aufweist, das bei jedem Umlauf der Haube mittels eines mit einer Anzahl von Zapfen versehenen Steuerrades und eines am stationären Gehäuse verschiebbar angeordneten Stößels um eine Zapfenstellung weitergedreht wird. Große Luftvorwärmer sind hingegen mit radial verschiebbaren Blasrohren anstelle eines drehbaren Düsenkreuzes ausgerüstet. Für das Blasrohr wird die radiale Bewegung durch die Drehbewegung des Steuerrades und durch einen Kurbelantrieb erzeugt. In einer anderen Ausführung sind Luftvorwärmer mit einem Sektionsbläser ausgestattet, der von einem Drehventil gesteuert wird. Hierbei wird die Zufuhr des Blasmediums durch die Drehbewegung eines Steuerrades über ein Drehventil derartig geregelt, daß die Sektionsbläser abwechselnd die ringweise angeordneten Heizflächen beaufschlagen (vgl. Prospekt Rothemühle, "Regenerativ-Luftvorwärmer", Seite 19).

Die in den Regenerativ-Wärmetauschern in zylindrischen Gehäusen, nämlich dem Heizflächenträger installierten Heizflächen werden gewöhnlich periodisch, bspw. alle acht Stunden gereinigt, d.h. ausgeblasen. Hierbei hat sich gezeigt, daß eine möglichst gleichmäßige Reinigung der Heizflächen über den gesamten, aufgrund eines sich systembedingt von innen nach außen vergrößernden Ring-Querschnitts nicht unproblematisch ist und sich bestimmte Bereiche mangels einer eindeutigen Zuordnung von Blasdüsen und Heizflächen sowie wegen unzureichender Blasmediumversorgung nur unvollkommen oder gar nicht reinigen lassen. Das hängt unter anderem damit zusammen, daß sich die Bläser und die Heizflächen wärend der Reinigung in Relativbewegung zueinander befinden. Zwar ändern sich die mittleren Drehgeschwindigkeiten wegen der konstanten Drehzahlen üblicherweise nicht, jedoch ergeben sich unterschiedliche Umfangsgeschwindigkeiten zwischen Innen- und Außenbereich der Kreisring-Querschnitte der Heizflächen des Heizflächenträgers. In der Praxis wird versucht, diese Probleme mit häufigerem und längerem Blasen zu lösen. Gewöhnlich läßt sich damit aber nur ein Teilerfolg erreichen und steigert deshalb gleichzeitig den Blasmittelverbrauch auf unwirtschaftliche Größenordnungen.

Der Erfindung liegt daher die Aufgabe zugrunde, für einen Regenerativ-Wärmetauscher der eingangs genannten Art eine verbesserte Reinigungseinrichtung zu schaffen, die insbesondere über den gesamten Ringquerschnitt die Heizflächen der Speichermassen ausreichend intensiv bebläst und gleichzeitig den spezifischen Blasmittelverbrauch, ausgedrückt mit dem Verhältnis von Kilogramm des Blasmittels je Quadratmeter Heizfläche, über den gesamten Querschnitt konstant und in wirtschaftlich vertretbaren Grenzen hält.

Diese Aufgabe wird erfindungsgemäß mit den im kennzeichnenden Teil des unabhängigen Anspruchs angegebenen Merkmalen gelöst. Das in der gleichen Ebene wie der Schwenkarm liegende, gekröpfte freie Ende ermöglicht es, das teure Blasmedium mit gezielter Wirksamkeit einzusetzen und selbsttätig eine den sich aufgrund der Durchmesserunterschiede von innen nach außen ändernden Querschnittsverhältnissen entsprechende, gleiche spezifische Beaufschlagung der Heizflächen zu erreichen. Denn während im inneren Bereich des Heizflächenträgers lediglich eine Düse pro Heizflächenring wirksam wird, sind es entsprechend den sich nach außen vergrößernden Heizflächenringen entweder zwei oder drei oder mehrere Blasdüsen, die den jeweiligen Heizflächenring bzw. die entsprechende Oberfläche der Speichermassen mit dem Blasmedium beaufschlagen. Die Blasdüsen verlaufen hierbei im inneren, zentralen Bereich des Heizflächenträgers radial fluchtend und im äußeren Bereich des Heizflächenträgers tangential fluchtend. Die inneren Heizflächenringe werden daher gezielt nur von einer, die äußeren Heizflächenringe jedoch gezielt von allen in Drehrichtung hintereinanderliegenden Blasdüsen beaufschlagt. In den Zwischenbereichen sind es zwei oder drei Blasdüsen, die die zu reinigend Oberflächen der Speichermassen beaufschlagen. Zu einer ausreichend intensiven Heizflächenreinigung steht somit weder zu viel noch zu wenig Reinigungsmedium pro Heizflächenring zur Verfügung, und es wird trotz der sich ändernden Querschnittsverhältnisse eine gleichbleibende spezifische Beaufschlagung erreicht. Die jeweilige Anzahl der Blasdüsen richtet sich nach dem Innenund Außendurchmesser des Heizflächenkörpers, und wenn dieses Verhältnis bspw. 1:4 beträgt, sind in der Kröpfung des freien Schwenkarmendes folglich vier Blasdüsen angeordnet.

Eine Ausgestaltung der Erfindung sieht vor, daß die Kröpfung zu dem Schwenkarm unter einem dem Krümmungsradius des äußeren Ringquerschnitts der Speichermassen angepaßten Kröpfungswinkel verläuft. Hiermit läßt sich der Einsatz der Blasdüsen im Sinne der gezielten Wirksamkeit optimieren.

Die Verstellung des Schwenkarmes läßt sich vorteilhaft stufenlos, alternativ schrittweise durchführen, z.B. unter Einbeziehung einer Prozeßsteuerung, die es gestattet, gewünschte, z.B. kontinuierlich ab- bzw. zunehmende, Stellschritte vorzunehmen. Die Anordnung bzw. die gegenseitigen Abstände der Blasdüsen und/oder die Verstellung des Schwenkarmes sollte auf jeden Fall so sein, daß unter Vermeidung von Blasschatten ein möglichst nahtloser Übergang gewährleistet ist, wobei geringfügige Überlappungen der Blasstrahlen weniger nachteilig als Blasschatten sind, und spezifisch gleiche Beaufschlagungen gewährleistet werden. Die Düsendurchmesser können hingegen gleich sein, und es versteht sich, daß diese der geforderten Blaswirkung und Eindringtiefe des Blasstrahls entsprechend ausgelegt und auf die Belastbarkeit der Heizflächen abgestimmt sind.

Weitere Einzelheiten und Vorteile der Erfindung ergeben sich aus den Ansprüchen und der nachfolgenden Beschreibung, in der einige Ausführungsbeispiele des Gegenstandes der Erfindung näher erläutert sind. Es zeigen:
- Fig. 1: eine schematische Darstellung eines umlaufende Drehhauben aufweisenden Regenerativ-Wärmetauschers;
- Fig. 2: einen Querschnitt des in Fig. 1 gezeigten Regenerativ-Wärmetauschers, in der Lufteintrittsebene vom Luftzustrom aus gesehen;
- Fig. 3: eine Teildarstellung eines Heizflächenkörpers mit diesem zugeordnetem Schwenkarm, dessen freies Ende eine Kröpfung mit darin angeordneten Blasdüsen aufweist, schematisch dargestellt;
- Fig. 4: in der Draufsicht die untere Seite eines mit feststehenden Speichermassen und umlaufenden Drehhauben betriebenen Regenerativ-Wärmetauschers und den zur Reinigung der Heizflächen an der unteren Drehhaube befestigten Schwenkarm mit einer die Blasdüsen aufnehmenden Kröpfung seines vorderen, freien Endes, schematisch dargestellt; und
- Fig. 5: einen den Schwenkarm als Einzelheit zeigenden Schnitt entlang der Linie V-V von Fig. 4

Dem gemäß Fig. 1 als Luftvorwärmer ausgebildeten Regenerativ-Wärmetauscher 1 strömt heißes Abgas von einem nicht dargestellten Dampferzeuger über einen Kanal 2 zu. Das somit heiße Gas G strömt folglich von oben in den Regenerativ-Wärmetauscher 1 ein, der in seinem mittleren Teil aus den feststehenden Speichermassen 3 und 4 besteht. Beidseitig der Speichermassen 3 und 4 befindet sich jeweils eine segmentierte Haube 5, 6, die sich gemeinsam um eine senkrechte Achse 7 drehen. Die Hauben 5, 6 drehen sich kontinuierlich, wobei aufgrund der Drehbewegung immer andere Teile der Speichermassen dem heißen Gas G ausgesetzt sind. Dabei heizen sich die Speichermassen 3 , 4 durch das Gas G auf, das sich dabei abkühlt und den Regenerativ-Wärmetauscher 1 am unteren Ende über den Kanal 8 verläßt. Vom unteren Ende des Regenerativ-Wärmetauschers 1 her ist an die Haube 6 eine Leitung 9 angeschlossen, über die kalte Verbrennungsluft L im Gegenstrom zu dem Gas G über die sich gemäß Fig. 2 in Drehrichtung 10 drehende Haube 6 den von dem Gas G aufgeheizten Speichermassen 3, 4 zuströmt. Die Luft L kühlt die Speichermassen 3, 4 unter Wärmeaufnahme ab und strömt über die deckungsgleich mit der Haube 6 umlaufende obere Haube 5 (vgl. Fig. 1) als Heißluft durch einen Kanal 11 zur Feuerung.

Zur Reinigung der in einem zylindrischen Heizflächenträger 12 - dieser ist gemäß dem Ausführungsbeispiel nach Fig. 3 in Ringsektoren I bis V unterteilt - eng an eng angeordneten Heizflächen der Speichermassen 3 ist diesen ein von einem geeigneten Stellantrieb 13 stufenlos oder schrittweise verstellbarer, als Blasrohr ausgeführter Schwenkarm 14 zugeordnet, der in Fig. 3 in mehreren Zwischenpositionen dargestellt ist. Das von der Schwenkachse 15 entfernte, freie Ende des Schwenkarms 14 ist mit einer in der Schwenkarmebene verlaufenden Kröpfung 16 ausgebildet; diese verläuft zu dem Schwenkarm 14 unter einem dem Krümmungsradius 17 des äußeren Ringquerschnitts der Speichermassen 3 bzw. des Heizflächenträgers 12 angepaßten Kröpfungswinkel 18. Die Kröpfung 18 ist mit einer gemäß dem Ausführungsbeispiel nach Fig. 3 aus vier Blasdüsen 19 bestehenden Düsengruppe versehen. Für den Fall der schrittweisen gleichförmigen Verstellung des Schwenkarms 14 sind die Blasdüsen 19 mit unterschiedlichen Abständen 20 zueinander angeordnet, und zwar werden die Abstände 20 vom vorderen zum hinteren Ende der Kröpfung 16 größer.

Durch die Anordnung der Blasdüsen 19 auf der Kröpfung 16 des freien Endes des Schwenkarmes 14 wird erreicht, daß die Blasdüsen 16 im zentralen, inneren Bereich im wesentlichen radial fluchtend verlaufen und im äußeren Bereich des Heizflächenkörpers 12 im wesentlichen tangential zueinander fluchten. Entsprechend ihrer geringeren Oberfläche werden die im Ringsektor I angeordneten Oberflächen der Speichermassen daher von jeweils lediglich einer Blasdüse 19 beaufschlagt, während hingegen die im äußeren Ringsektor V angeordneten Heizflächen der Speichermassen 3 im Maße ihrer um das vierfache größeren Oberfläche von allen vier Blasdüsen 19 beaufschlagt werden. Die Oberflächen der Speichermassen 3 werden daher mit einer den jeweiligen Querschnittsverhältnissen des Heizflächenträgers 12 entsprechenden gleichen spezifischen Beaufschlagung mit dem Reinigungsmedium versorgt.

Die Fig.4 zeigt die untere Seite eines Regenerativ-Wärmetauschers mit umlaufenden Drehhauben und feststehendem Heizflächenträger 12 gemäß Fig. 2, von dem aus Gründen der besseren Übersichtlichkeit lediglich die Umrisse, nicht jedoch die Ringsektoren und die darin angeordneten Speichermassen 4 (vgl. Fig. 3) dargestellt sind. Der den Speichermassen des Heizflächenträgers 12 zugeordnete, auf der mit der Haube 6 umlaufenden Schwenkachse 15 gelagerte Schwenkarm 14 besitzt im Ausführungsbeispiel in seiner am freien Ende ausgebildeten Kröpfung 16 drei Blasdüsen 19, die bei Stellbewegungen des Schwenkarms 14 den Heizflächenträger 12 von innen nach außen bzw. umgekehrt bestreichen und die Speichermassen 4 (vgl. Fig. 5) mit dem Reinigungsmedium beaufschlagen. Wie sich den Blasbildern 21a bis 21f in Fig. 4 entnehmen läßt, werden die Oberflächen der Speichermassen 4 entsprechend der von innen nach außen zunehmenden Abmessungen bzw. Heizflächengrößen d.h. den sich ändernden Querschnittsverhältnissen des Heizflächenträgers angepaßt mit zunehmend mehr Blasdüsen 19 beaufschlagt. Dem Schwenkarm 14 werden über eine Versorgungsleitung 22 zum Säubern der Heizflächen der Speichermassen 3 Reinigungsdampf und zu seiner stufenlosen Verstellung über eine Zuleitung 23 Steuerdampf zugeführt (vgl. Fig. 5). Statt der beschriebenen Verstellung durch das Blasmedium, kann auch eine mechanische Verstelleinrichtung zum Einsatz kommen.

## Patentansprüche

1. Regenerativ-Wärmetauscher (1) für sich im Wärmetausch befindende gasförmige Medien, mit feststehenden oder umlaufenden Speichermassen (3, 4) und wenigstens einer diesen zugeordneten, in Bezug auf den Ringquerschnitt der Speichermassen (3, 4) von innen nach außen bzw. umgekehrt verschwenkbaren Reinigungseinrichtung, die aus einem als Blasrohr ausgeführten, mindestens zwei Blasdüsen (19) besitzenden Schwenkarm (14) besteht,
**dadurch gekennzeichnet,**
daß das freie Ende des Schwenkarms (14) der Reinigungseinrichtung mit einer mindestens zwei Blasdüsen (19) aufweisenden, sich parallel zur Ebene der Speichermassen (3, 4) erstreckenden Kröpfung (16) dergestalt ausgebildet ist, daß die Blasdüsen (19), bezogen jeweils auf den Ringquerschnitt der Speichermassen (3, 4), bei nach innen verstelltem Schwenkarm (14) im wesentlichen radial zueinander und bei nach außen verstelltem Schwenkarm (14) im wesentlichen tangential zueinander angeordnet sind.

2. Regenerativ-Wärmetauscher nach Anspruch 1,
**dadurch gekennzeichnet,**
daß die Kröpfung (16) zu dem Schwenkarm (14) unter einem dem Krümmungsradius (17) des äußeren Ringquerschnitts der Speichermassen (3,4) angepaßten Kröpfungswinkel (18) verläuft.

3. Regenerativ-Wärmetauscher nach Anspruch 1 oder 2,
**dadurch gekennzeichnet,**
daß die Blasdüsen (19) entsprechend der Verstellweise des Schwenkarms (14) gleiche oder unterschiedliche Abstände (20) zueinander aufweisen.

4. Regenerativ-Wärmetauscher nach einem oder mehreren der Ansprüche 1 bis 3,
**gekennzeichnet durch**
eine stufenlose Verstellung des Schwenkarms (14).

5. Regenerativ-Wärmetauscher nach einem oder mehreren der Ansprüche 1 bis 3,
**gekennzeichnet durch**
eine schrittweise Verstellung des Schwenkarmes (14).

## Claims

1. Regenerative heat exchanger (1) for gaseous media undergoing heat exchange, with fixed or circulating storage masses (3, 4) and at least one cleaning device allocated to said masses, capable of pivoting from inwards to outwards or vice-versa in relation to the annular cross-section of the storage masses (3,4), which consists of a pivot arm (14) designed as a blower tube and possessing at least two blower nozzles (19), characterised in that the free end of the pivot arm (14) of the cleaning device is designed with an offset element (16) featuring at least two blower nozzles (19) and extending parallel to the plane of the storage masses (3,4) in such a way that the blower nozzles (19), related in each case to the annular cross-section of the storage masses (3,4), with the pivot arm (14) set inwards, are arranged essentially radial to one another, and with the pivot arm (14) set outwards are arranged essentially tangentially to one another.

2. Regenerative heat exchanger according to claim 1, characterised in that the offset element (16) runs to the pivot arm (14) at an offset angle (18) which is adapted to the curvature radius (17) of the outer annular cross-section of the storage masses (3,4).

3. Regenerative heat exchanger according to claim 1 or 2, characterised in that the blower nozzles (19) feature the same or different separation intervals (20) to one another depending on the setting of the pivot arm (14).

4. Regenerative heat exchanger according to one or more of claims 1 to 3, characterised by an infinite stepless adjustment of the pivot arm (14).

5. Regenerative heat exchanger according to one or more of claims 1 to 3, characterised by a stepped adjustment of the pivot arm (14).

## Revendications

1. Echangeur de chaleur à régénération (1) pour deux fluides gazeux se trouvant au stade d'échange calorique, avec des masses accumulatrices fixes ou tournantes (3, 4) et au moins un dispositif de nettoyage associé à ces dernières et pivotant de l'intérieur vers l'extérieur ou inversement par rapport à la section transversale annulaire des masses accumulatrices (3, 4), et se composant d'un bras pivotant (14) réalisé sous forme de tube de soufflage et possédant au moins deux buses soufflantes, caractérisé en ce que l'extrémité libre du bras pivotant (14) du dispositif de nettoyage présente une crossette (16) présentant au moins deux buses soufflantes (19) et s'étendant parallèlement au plan des masses accumulatrices (3, 4) de façon telle que par rapport à la section transversale annulaire des masses accumulatrices, les buses soufflantes (19) sont orientées sensiblement radialement l'une par rapport à l'autre lorsque le bras pivotant (14) est pivoté vers l'intérieur, et sensiblement tangentiellement l'une par rapport à l'autre lorsque le bras pivotant (14) est pivoté vers l'extérieur.

2. Echangeur de chaleur à régénération selon la revendication 1, caractérisé en ce que la crossette (16) associée au bras pivotant (14) est orientée suivant un angle de coude (18) adapté à l'angle de coude (17) de la section transversale annulaire extérieure des masses accumulatrices (3, 4).

3. Echangeur de chaleur à régénération selon la revendication 1 ou 2, caractérisé en ce que les buses soufflantes (19) présentent des distances identiques ou différentes les unes des autres en fonction du mode de pivotement du bras pivotant (14).

4. Echangeur de chaleur à régénération selon l'une ou plusieurs des revendications 1 à 3, caractérisée par un déplacement progressif du bras pivotant (14).

5. Echangeur de chaleur à régénération selon l'une ou plusieurs des revendications 1 à 3, caractérisé par un déplacement graduel du bras pivotant (14).
